# EUROPÄISCHE PATENTSCHRIFT

(11) **EP 0 204 076 B1**
(45) Veröffentlichungstag und Bekanntmachung des Hinweises auf die Patenterteilung: **16.08.1989**
(21) Anmeldenummer: 86102833.0
(22) Anmeldetag: 04.03.1986
(51) Int. Cl.: C21C 7/072, B22D 41/08

(54) **Hülsenanordnung zum Einblasen von Gasen oder Feststoffen in eine Metallschmelze enthaltende Pfanne**
Arrangement of a sleeve for the injection of gases or solids into a ladle containing a metallurgical melt
Gaine d'injection de gaz ou de particules dans une poche contenant un bain métallurgique

(30) Priorität: 05.06.1985 DE 3520207
(43) Veröffentlichungstag der Anmeldung: 10.12.1986
(73) Patentinhaber: DIDIER-WERKE AG, 65189 Wiesbaden (DE)
(72) Erfinder: Winkelmann, Manfred, D-4150 Krefeld 11 (DE); Muschner, Udo, D-4154 Tönisvorst 1 (DE); Gerber, Pierre, CH-8915 Hausen a/A (CH)
(74) Vertreter: Brückner, Raimund

(56) Entgegenhaltungen:
- EP-A- 0 137 961
- GB-A- 1 588 636
- GB-A- 2 115 539
- US-A- 3 610 602

## Beschreibung

Die Erfindung bezieht sich auf eine Hülsenanordnung zum Einblasen von Gasen oder Feststoffen in eine Metallschmelze enthaltende Pfanne, z.B. im Bereich eines Schiebeverschlusses, dessen Hülse im wesentlichen die Form eines mit Durchflußkanal versehenen Kegelstumpfes hat und welche in einen Lochstein der Pfannenwandung mit konischer Öffnung einzusetzen ist.

Bei Hülsenanordnungen dieser Art müssen die Hülsen bisher mit Mörtel gesetzt werden. Dies bedeutet zusätzlichen Material- und großen Zeitaufwand. Beim Austausch einer verschlissenen Hülse gegen eine neue sind ferner unangenehme Reinigungsarbeiten der konischen Öffnung des Lochsteines bei großer Hitzeeinwirkung auszuführen. Das Setzen der Hülse mittels Mörtel hat ferner Ungenauigkeiten des Sitzes der Hülse zur Folge.

Aufgabe der vorliegenden Erfindung ist es daher, eine Hülsenanordnung der eingangs genannten Art vorzuschlagen, bei welcher ein schnelleres Setzen und Auswechseln der Hülse bei großer Genauigkeit des Hülsensitzes erreicht werden kann.

Diese Aufgabe wird erfindungsgemäß dadurch gelöst, daß die konische Mantelfläche der Hülse und die konische Innenfläche der Öffnung des Lochsteines eine übereinstimmende Steigung, vorzugsweise von 5°, haben und daß die konische Innenfläche der Öffnung des Lochsteines mit einem Blechmantel geringer Materialstärke gleicher Steigung ausgekleidet ist, in welchen Blechmantel die Hülse bei ihrem Einbau selbsthemmend einsetzbar ist. Dies gewährleistet ein schnelles und sauberes, da mörtelfreies Wechseln im relativ heißen Zustand bei genauem Sitz jeder nachgesetzten Hülse mit großer Sicherheit und mit nur geringem Reinigungsaufwand.

Ersichtlich ist der Erfindungsgedanke auch bei anderen als Einblashülsen, also beispielsweise auch bei Schieberhülsen oder sonstigen Hülsen anwendbar, die bisher lediglich mit Mörtel gesetzt werden konnten.

Die Wahl der Steigung des Konus von Lochsteinöffnung und Hülsenform gewährleistet eine Selbsthaftung. Die Auskleidung der Lochsteinöffnung mit einem Blechmantel garantiert einen genauen Sitz, wobei normale Toleranzabweichungen des Lochsteines ausgeglichen werde'Zum Wechseln einer verbrauchten Hülse braucht diese lediglich aus dem Lochstein herausgezogen und an ihrer Stelle eine neue Hülse eingesetzt zu werden. Durch den weitgehenden Wegfall der Reinigungsarbeiten wird eine erhebliche Arbeitsersparnis erzielt; durch die Verkürzung der Auswechselzeit erhöht sich gleichzeitig die Verfügbarkeit der Pfanne, wodurch die wirtschaftliche Bedeutung der erfindungsgemäßen Hülsenanordhung sich über die bloße Material- und Zeitersparnis beim Setzen und Auswechseln der Hülse noch erhöht. Insbesondere bei basisch zugestellten Pfannen kommen die mit der Erfindung erzielten Vorteile besonders zum Tragen, aber auch bei allen anderen Pfannenzustellungsarten.

Eine gute und feste Verbindung des Blechmantels mit dem Lochstein kann gemäß einem weiteren Erfindungsmerkmal dadurch garantiert werden, daß der Blechmantel in der Öffnung des Lochsteines dauerhaft mit einem Mörtel niedriger Sintertemperatur festgelegt ist.

Wenn der Blechmantel eine Materialstärke im Bereich zwischen 0,6 und 1 mm, vorzugsweise bei etwa 0,8 mm hat, wird ein außerordentlich genauer Sitz der Hülse bei Ausgleich normaler Toleranzabweichungen des Lochsteines gewährleistet.

Der Blechmantel sollte mit einer Toleranz bei etwa 0,1 mm gefertigt sein.

Wenn die Toleranz der Außenabmessungen der Hülse und der Öffnung des Lochsteines bei etwa 0,5 mm liegen, kann ein fast 1 00%ig genauer Sitz jeder Hülse erreicht werden.

Um das Herausziehen der Hülse nach Gebrauch zu erleichtern, wird im Rahmen einer Weiterbildung der Erfindung ferner vorgeschlagen, die Mantelfläche der Hülse mit einer Wasserglas-Graphit-Schlemme einzustreichen.

Ein Adapter für eine Ausziehvorrichtung am äußeren Ende der Hülse führt dazu, daß die Hülse schnell und sauber gewechselt werden kann.

Weitere Ziele, Merkmale, Vorteile und Anwendungsmöglichkeiten der vorliegenden Erfindung ergeben sich aus der nachfolgenden Beschreibung eines Ausführungsbeispiels anhand der beiliegenden Zeichnung.

Die einzige Figur veranschaulicht im Vertikalschnitt eine Ausführungsform einer die Erfindung aufweisenden Hülsenanordnung.

Die Hülsenanordnung 1 besteht im wesentlichen aus einer Hülse 2 und einem Lochstein 6. Die Hülse 2 hat zum Einblasen von Gasen oder Feststoffen einen zur Mittellängsachse konzentrischen Durchflußkanal 7. Die Hülse 2 ist außen kegelstumpfförmig. Eine Öffnung 8 des Lochsteines 6, in welche die Hülse 2 einzusetzen ist, ist entsprechend konisch ausgebildet. Die konische Mantelfläche 9 der Hülse 2 und die konische Innenfläche der Öffnung 8 des Lochsteines 6 haben erfindungsgemäß eine Steigung von genau oder im wesentlichen 5°, wobei der verjüngte Teil der Hülse 2 zum Innenraum der Metallschmelzpfanne weist, deren Wandung der Lochstein 6 ein Bestandteil ist. In die Öffnung 8 ist ein Blechmantel 4 geringer Materialstärke eingesetzt. Der Blechmantel 4 hat die gleiche Steigung bzw. Konizität wie die Innenfläche 10 der Öffnung 8 des Lochsteines 6 und die Mantelfläche 9 der Hülse 2. Der Blechmantel 4 ist in der Öffnung des Lochsteines 6 dauerhaft mit einem Mörtel 3 niedriger Sintertemperatur festgelegt. Zur Erleichterung des Auswechselns der Hülse 2 weist diese an der Stirnfläche ihres erweiterten äußeren Endes einen Adapter 5 für den Angriff einer Ausziehvorrichtung auf. Der Adapter 5 ist in dem dargestellten Fall konzentrisch zu dem Durchflußkanal 7 angeordnet und begrenzt einen Teil desselben. Die Einsetz- und Ausziehbewegung der Hülse 2 ist in der Zeichnung mit einem Doppelpfeil veranschaulicht.

Erprobungen haben gezeigt, daß die normale Wechselzeit mit Hilfe der erfindungsgemäßen Hülsenanordnung von bisher etwa 30 Minuten auf 10 Minuten, also um 2/3 reduziert werden kann. Außerdem hat sich die praktische Sicherheit der erfindungsgemäßen Hülsenanordnung bestätigt: Keinerlei Stahlinfiltrationen wurden bei der Erprobung an einer 270-t-Pfanne festgestellt.
1 Hülsenanordnung
2 Hülse
3 Mörtel
- 4 Blechmantel
5 Adapter
6 Lochstein
7 Durchflußkanal
8 Öffnung
9 Mantelfläche
10 Innenfläche

## Patentansprüche

1. Hülsenanordnung zum Einblasen von Gasen oder Feststoffen in eine Metallschmelze enthaltende Pfanne, z.B. im Bereich eines Schiebeverschlusses, dessen Hülse (2) im wesentlichen die Form eines mit Durchflußkanal (7) versehenen Kegelstumpfes hat und welche in einen Lochstein (6) der Pfannenwandung mit konischer Öffnung (8) einzusetzen ist, wobei die konische Mantelfläche (9) der Hülse (2) und die konische Innenfläche (10) der Öffnung (8) des Lochsteines (6) eine übereinstimmende Steigung haben und die konische Innenfläche (10) der Öffnung (8) des Lochsteines (6) mit einem Blechmantel (4) geringer Materialstärke gleicher Steigung ausgekleidet ist, in welchen Blechmantel (4) die Hülse (2) bei ihrem Einbau selbsthemmend einsetzbar ist.

2. Hülsenanordnung nach Anspruch 1, dadurch gekennzeichnet, daß der Blechmantel (4) in der Öffnung (8) des Lochsteines (6) dauerhaft mit einem Mörtel (3) niedriger Sintertemperatur festgelegt ist.

3. Hülsenanordnung nach Anspruch 1 oder 2, dadurch gekennzeichnet, daß der Blechmantel (4) eine Materialstärke im Bereich zwischen 0,6 und 1,0 mm, vorzugsweise bei etwa 0,8 mm hat.

4. Hülsenanordnung nach einem der Ansprüche 1 bis 3, dadurch gekennzeichnet, daß die Toleranz der Materialstärke des Blechmantels (4) bei etwa 0,1 mm liegt.

5. Hülsenanordnung nach einem der Ansprüche 1 bis 4, dadurch gekennzeichnet, daß die Toleranz der Hülse (2) und der Öffnung (8) des Lochsteines (6) bei etwa 0,5 mm liegt.

6. Hülsenanordnung nach einem der Ansprüche 1 bis 5, dadurch gekennzeichnet, daß die Mantelfläche (9) der Hülse (2) mit einer Wasserglas-Graphit-Schlemme eingestrichen ist.

7. Hülsenanordnung nach einem der Ansprüche 1 bis 6, dadurch gekennzeichnet, daß die Hülse (2) an ihrem äußeren Ende einen Adapter (5) für eine Ausziehvorrichtung aufweist.

8. Hülsenanordnung nach einem der Ansprüche 2 bis 7, dadurch gekennzeichnet, daß die Steigung 5° beträgt.

## Claims

1. Sleeve arrangement for injecting gases or solid materials into a ladle containing a metal melt, e.g. in the vicinity of a sliding gate valve, the sleeve (2) of which substantially has the shape of a frustum provided with a flow passage (7) and which is to be inserted into a nozzle brick (6) of the ladle wall with a conical opening (8), the conical peripheral surface (9) of the sleeve (2) and the conical inner surface (10) of the opening (8) in the nozzle brick (6) having an identical angle of inclination and the conical inner surface (10) of the opening (8) in the nozzle brick (6) being lined with a sheet metal shell (4) of small material thickness and the same angle of inclination, the sleeve (2) being insertable into the sheet metal shell (4) in a self-locking manner during its installation.

2. Sleeve arrangement as claimed in claim 1, characterised in that the sheet metal shell (4) in the opening (8) in the nozzle brick (6) is permanently fixed in position with a mortar (3) of low sintering temperature.

3. Sleeve arrangement as claimed in claim 1 or 2, characterised in that the sheet metal shell (4) has a material thickness in the range between 0.6 and 1.0 mm, preferably of about 0.8 mm.

4. Sleeve arrangement as claimed in one of claims 1 to 3, characterised in that the tolerance of the material thickness of the sheet metal shell (4) is about 0.1 mm.

5. Sleeve arrangement as claimed in one of claims 1 to 4, characterised in that the tolerance of the sleeve (2) and of the opening (8) in the nozzle brick (6) is about 0.5 mm.

6. Sleeve arrangement as claimed in one of claims 1 to 5, characterised in that the peripheral surface (9) of the sleeve (2) is coated with water glass-graphite preparation.

7. Sleeve arrangement as claimed in one of claims 1 to 6, characterised in that at its outer end the sleeve has an adaptor (5) for a withdrawing device.

8. Sleeve arrangement as claimed in one of claims 2 to 7, characterised in that the angle of inclination is 5°.

## Revendications

1. Montage d'une gaine d'injection de gaz ou de matières solides dans une poche contenant un bain métallurgique, par exemple dans la zone d'un obturateur coulissant, dont la gaine (2) a sensiblement la forme d'un tronc de cône muni d'un canal d'écoulement (7) et doit être engagée dans une brique perforée (6), à ouverture conique (8), de la paroi de la poche, la surface latérale conique (9) de la gaine (2) et la surface intérieure conique (10) de l'ouverture (8) de la brique perforée (6) ayant une conicité coïncidente et la surface intérieure conique ( 10) de l'ouverture (8) de la brique perforée (6) étant revêtue d'une enveloppe de tôle (4) de faible épaisseur et de même conicité, enveloppe (4) dans laquelle la gaine (2) peut être introduite avec auto-coincement lors de son montage.

2. Montage d'une gaine selon la revendication 1, caractérisé par le fait que l'enveloppe de tôle (4) est scellée de façon durable dans l'ouverture (8) de la brique perforée (6) au moyen d'un mortier (3) à basse température de frittage.

3. Montage d'une gaine selon la revendication 1 ou 2, caractérisé par le fait que l'enveloppe de tôle (4) a une épaisseur d'un ordre de grandeur compris entre 0,6 et 1,0 mm, de préférence d'environ 0,8 mm.

4. Montage d'une gaine selon l'une des revendications 1 à 3, caractérisé par le fait que la tolérance de l'épaisseur de l'enveloppe de tôle (4) se situe à environ 0,1 mm.

5. Montage d'une gaine selon l'une des revendications 1 à 4, caractérisé par le fait que la tolérance de la gaine (2) et de l'ouverture (8) de la brique perforée (6) se situe à environ 0,5 mm.

6. Montage d'une douille selon l'une des revendications 1 à 5, caractérisé par le fait que la surface latérale (9) de la gaine (2) est enduite d'une boue- verre soluble-graphite.

7. Montage d'une gaine selon l'une des revendications 1 à 6, caractérisé par le fait que la gaine (2) à son extrémité externe comporte un adaptateur (5) pour un dispositif d'extraction.

8. Montage d'une gaine selon l'une des revendications 2 à 7, caractérisé par le fait que la conicité est de 5°.
